# EUROPÄISCHE PATENTSCHRIFT

(11) **EP 1 497 053 B1**
(45) Veröffentlichungstag und Bekanntmachung des Hinweises auf die Patenterteilung: **04.02.2009**
(21) Anmeldenummer: 03727179.8
(22) Anmeldetag: 04.04.2003
(51) Int. Cl.: B21D 39/03

(54) **DURCHSETZFÜGEVERFAHREN UND WERKZEUG DAFÜR**
CLINCHING METHOD AND TOOL THEREFOR
PROCEDE DE SERTISSAGE ET OUTIL CORRESPONDANT

(30) Priorität: 04.04.2002 DE 10214957; 12.07.2002 DE 10231832
(43) Veröffentlichungstag der Anmeldung: 19.01.2005
(73) Patentinhaber: Tox Pressotechnik GmbH & Co. KG, 88250 Weingarten (DE)
(72) Erfinder: RAPP, Eugen, 88276 Berg (DE)
(74) Vertreter: Schuster, Gregor
(86) Internationale Anmeldenummer: PCT/DE2003/001127
(87) Internationale Veröffentlichungsnummer: WO 2003/084694

(56) Entgegenhaltungen:
- EP-A- 0 653 255
- EP-B- 0 720 695
- EP-B- 1 183 130
- WO-A-02/081112
- DE-A- 19 843 834

## Beschreibung

### Stand der Technik

Die Erfindung geht aus von einem Verfahren für eine Durchsetzfügeverbindung von Bauteilen mit mindestens einer Platte nach der Gattung des Patentanspruches 1 und von einem Werkzeug gemäß der Gattung des Patentanspruchs 4, insbesondere zur Durchführung des Verfahrens.

Bei einem bekannten Verfahren dieser Art (GB 2069394 A) sind die nachgiebigen Wandabschnitte an vier die Matrize bildenden Säulen ausgebildet, wobei diese Säulen in sich die radiale Elastizität aufbringen und wobei zwischen den Säulen Spalte vorhanden sind, die sich durch Aufnahme des verquetschten Materials und entsprechender unkontrollierbarer Gestaltung desselben, nachteilig auswirken. Gemäß einem Ausführungsbeispiel sind diese Spalten auch im Boden der Matrize vorgesehen, wodurch der radiale Fluss beim Quetschen der Flächenbereiche beeinträchtigt wird. Gemäß einem anderen dort beschriebenen Ausführungsbeispiel ist der Boden, zumindest in seinem zentralen Bereich, geschlossen und als nachgiebiger Kolben ausgebildet, was wiederum den Nachteil hat, dass beim radialen Auseinandergehen verdrängtes Material in die sich dadurch bildenden Spalten zwischen den genannten Säulen und diesen Kolben dringen kann.

Bei einem anderen bekannten Verfahren ( EP 0 720 695 B1) wird ein "verlorener Niet" als Stanzniet durch eine der zu verbindenden Platten gestoßen, um danach, aufgrund der Gestaltung des Nietes, aufgespreizt zu werden. Hierbei ist beim Durchstoßen des "oberen Bleches während des Nietens eine soweit möglich schonende Behandlung des oberen Bleches ...." angestrebt. Diesem bekannten Verfahren sind die gattungsprägenden Merkmale der Erfindung, nämlich einem Verfahren für eine Durchsetzfügeverbindung von Bauteilen (Platten, Bolzen, Muttern odgl.) mit mindestens einer Platte,
a) bei dem ein Stempel odgl. Flächenbereiche dieser Platte in eine Matrizenöffnung des Sockelteils einer Matrize
b) zuerst ohne Durchtrennung der Platte tiefzieht und
c) danach dieses tiefgezogene Plattenmaterial unter plastischer Verformung desselben zwischen Stempel und Bodenfläche der Matrize quer zur Achsrichtung und entgegen der Kraft elastisch nachgiebiger Wandabschnitte der Matrize verdrängt,
   nicht entnehmbar. Durch den Stanzvorgang und die dort gegebene Gestaltung des Nietschaftes wird ein Tiefziehen und danach quer zur Achsrichtung vorgesehenes Verquetschen des tiefgezogenen Materials verhindert. So kann auch nicht das Verfahrensmerkmal
d) zutreffen, dass gemäß der Erfindung "zur Herstellung der Verbindung dieses radial verdrängte Plattenmaterial die entsprechend nicht tiefgezogenen Bereiche der Platte untergreift", sondern der gespreizte Nietschaft untergreift die Platte ohne dabei gemäß Merkmal c) Plattenmaterialien nach dem Tiefziehvorgang (Merkmal b) quer zur Achsrichtung zu verdrängen.

Nach einem anderen bekannten Verfahren, bzw. einer bekannten Vorrichtung (EP 0 330 061) sind zwei gegenüberliegende Wandabschnitte so ausgebildet, dass sie federnd nachgeben, wobei die tiefgezogenen und verquetschten Flächenteile an den nachgiebigen Stellen die Platte hintergreifen, hingegen in den anderen Querrichtungen, in denen keine nachgiebigen Wände vorhanden sind, lediglich glatt in Fügerichtung verlaufen. Nachteil hierbei ist, dass einerseits beim Arbeitsvorgang bei dem gegebenen Auseinanderstreben der gegenüberliegenden Wandteile verquetschtes Material in die dadurch gebildeten Spalten dringen kann und dass andererseits die nicht hintergreifenden Abschnitte leicht konisch nach außen verlaufen, d. h. die Neigung zum "Entknöpfen" haben. Dem Fachmann kam es hier in erster Linie darauf an, einerseits wenigstens abschnittsweise eine möglichst große Hintergreifung der verquetschten Flächenteile unter den stehen gebliebenen Abschnitten der Platte zu erhalten und andererseits mit möglichst einem Arbeitsgang einen solchen Verbindungspunkt zu bewerkstelligen und dies natürlich bei ausreichender Festigkeit.

Zum Zeitpunkt der Patentanmeldung war das Bewusstsein und Interesse des Fachmannes für Durchsetzfügeverbindungen in erster Linie darauf gerichtet, den Tiefziehvorgang sauber vom Quetschvorgang zu trennen um dadurch eine Kontrolle über den Ablauf des Verfahrens zu erhalten. Bei einer bekannten Vorrichtung (DE OS 4435460) werden deshalb die ausweichenden Wandteile der Matrize nicht nur durch eine Feder entgegen der Quetschrichtung belastet, sondern es wird zusätzlich über die untere Auflagerung dieser Wandteile ein Kippmoment erzeugt, wodurch eine deutliche Trennung zwischen Beendigung des Tiefziehverfahrens und Beginn des Quetschverfahrens erfolgt, ohne dass deshalb das Quetschverfahren selbst durch diese beweglichen Wandteile unmittelbar beeinflusst wird.

Bei wieder einer anderen bekannten Vorrichtung (DE OS 198 43 834 A1) bzw. einem anderen bekannten Verfahren (EP 1183130 B1) werden zwar Flächenbereiche einer Platte tiefgezogen und danach quer zur Achsrichtung verdrängt, wobei ebenfalls dieses radial verdrängte Plattenmaterial die nicht tiefgezogenen Bereiche der Platte untergreift, allerdings in anderer Art, wie bei der Erfindung. Im Gegensatz zur Gattung der Erfindung erfolgt diese radiale Verformung des tiefgezogenen Plattenmaterials nicht entsprechend Merkmal c) "entgegen der Kraft elastisch nachgiebiger Wandabschnitte der Matrize", sondern gegen radial unnachgiebige Wandabschnitte, welche an Hebeln schwenkbar angeordnet sind, um aufgrund der gegebenen Hinterschneidung das Werkstück entnehmen zu können. Abgesehen davon, dass gattungsgemäße wesentliche Merkmale bei dieser bekannten Vorrichtung, bzw. diesem bekannten Verfahren fehlen, ist eine solche Hinterschneidung mit den Entnahmeproblemen des Werkstücks, einschließlich der sich damit ergebenden zusätzlichen Bearbeiturigszeit und Störanfälligkeit, unerwünscht.

Nicht zuletzt ist eine Vorrichtung für ein Durchsetzfügeverfahren bekannt, bei dem die vier Wandteile der Matrize beim Tiefzieh-, bzw. Quetschvorgang entgegen einer Ringfeder radial nach außen gedrückt werden (EP 0 653 255 A1). Um die Matrize ist ein Blechkäfig angeordnet, der jedoch lediglich die Aufgabe hat, die Matrizenteile aufzunehmen und zu führen. Irgendwelche Einflüsse auf den Tiefzieh- oder Quetschvorgang hat dieser Käfig nicht. Nachteilig ist zudem, dass der Matrizenboden die Stirnseite eines Kolbens bildet, der in die Matrize ragt und dass die Matrizenwandteile auf einer Stufe desselben für das Quetschverfahren geführt sind. Außerdem ist als erforderlich angesehen, dass auf der Stirnseite dieses Kolbens eine an sich bekannte Erhebung vorhanden ist, die natürlich Einfluss auf das Quetschverfahren hat. Beim Einsetzen dieses Werkzeugs besteht zudem der Nachteil, dass die Querkräfte an den oberen Enden der Wandteile der Matrize angreifen und damit ein Kippmoment erzeugen, was dazu führen kann, dass die im Käfig angeordneten Führungsstifte verkanten. Außerdem besteht der Nachteil, dass verquetschtes Material in den Bereich zwischen die Wandteile und diesem Kolben gelangt, so dass das eigentliche Quetschverfahren im Bezug auf die Materialverformung der Plattenabschnitte weitgehend unkontrollierbar wird, wobei sich die Erhebung auf dem Kolbenboden eher nachteilig auswirkt. Offensichtlich ist das mit diesem Werkzeug angestrebte Ergebnis eine hohe Hintergreifung zu erzielen, und zwar auf allen Seiten des Verbindungspunktes.

### Der Erfindung zugrundeliegende Aufgabe

Der Erfindung liegt die Aufgabe zugrunde, bei gattungsgemäßen Verfahren und Vorrichtungen für Durchsetzfügeverbindungen eine Verbesserung der Festigkeit des Fügepunktes über die Kaltverformung des verquetschten Materials zu erreichen, ohne dass Späne oder verquetschte Materialien in Werkzeugspalten gelangen und zu einer Beeinträchtigung der Produktion führen, wobei dies außerdem mit möglichst einfachen Mitteln erzielbar sein soll.

### Die Erfindung und ihre Vorteile

Das erfindungsgemäße Verfahren mit den Merkmalen des Anspruchs 1 sowie das erfindungsgemäße Werkzeug mit den Merkmalen des Anpruchs 4, insbesondere zur Durchführung des Verfahrens, hat den Vorteil, dass ein kontrolliertes, sauberes Tiefziehverfahren stattfindet, um danach eine gezielte radiale Verquetschung zu erreichen, ohne dass verquetschtes Material ungewünscht in irgendwelche Spalten gelangt und wobei durch die unnachgiebige Begrenzung des Weges der nachgiebigen Wandabschnitte eine Kaltverformung des verquetschten Materials erfolgt, was eine Festigkeitserhöhung des Fügepunktes um etwa 30% gegenüber einem nicht kaltverformten gequetschten Material zur Folge hat. Hierdurch wird auch erreicht, dass diese die Platte hintergreifenden Materialien aufgrund des jeweiligen Anschlags besonders fest sind. Zusätzlich zu diesen Vorteilen kann trotz Hintergreifung durch entsprechende Führung des Flusses des verdrängten Materials ein solcher Verbindungspunkt in nur einem Arbeitsgang bewerkstelligt werden, d. h. das Werkstück kann ohne einen zusätzlichen Arbeitsgang des Werkzeuges der Werkzeugmaschine entnommen werden.
Indem die stehen bleibenden Wandabschnitte vorteilhafterweise das verquetschte Material in Richtung der verschiebbaren Wandabschnitte verdrängen, ist es auch von besonderer Bedeutung, dass die nachgiebigen Wandabschnitte auf einer Fläche verschiebbar sind, die parallel zur Verschieberichtung verläuft und ununterbrochen in die Bodenfläche der Matrize übergeht. Hierdurch wird vor allem auch vermieden, dass dort eine Anhäufung an verdrängtem Material der tiefgezogenen und verquetschten Plattenabschnitte erfolgt.

In jedem Fall wird durch das Stehen lassen von fest mit dem Sockelteil der Matrize verbundenen Teilen der Wandabschnitte eine größere Hintergreifung der stehen gebliebenen Flächenabschnitte der Platte erreicht.

Nach einer vorteilhaften Ausgestaltung des erfinderischen Verfahrens ist die Begrenzung des radialen Weges, über den Umfang der Matrize gesehen, unterschiedlich, änderbar oder abwechselnd groß, so dass dadurch unterschiedliche Härten bei der Kaltverformung erzielbar sind.

Nach einer zusätzlichen Ausgestaltung der das Verfahren betreffenden Erfindung verbleibt der Stempel, mindestens soweit er in die Matrizenöffnung taucht, als verlorener Stempel ausgebildet, nietartig und formschlüssig in der Eindringöffnung. Hierdurch wird einerseits eine quasi Unlösbarkeit dieses druckknopfartigen Verbindungspunktes erreicht und andererseits die Möglichkeit erzielt, zusätzliche Verbindtingsteile wie Muttern, Bolzen odgl. mit der Platte zu verbinden, indem der verlorene Stempel entweder in Form dieser Verbindungsteile oder als Gegenstück dazu ausgebildet wird.
Der besondere Vorteil des gattungsgemäßen Werkzeugs (WO 02/081112 A2) besteht darin, dass die, auf den Umfang der Arbeitsöffnung gesehen, zwischen den beweglichen Wandabschnitten unnachgiebig, insbesondere einstückig, mit dem Sockelteil verbundenen Wandabschnitte so eine gute und einfach zu beherrschende Führung der nachgiebigen Wandabschnitte bilden. Das radial verquetschte Material wird dadurch vermehrt in die Bereiche der nachgiebigen Wandabschnitte verdrängt. Aber erst durch den erfindungsgemäßen, den radialen Weg begrenzenden, Anschlag nach Anspruch 4 wird beim nachfolgenden Pressvorgang aufgrund dieser Anschläge eine entsprechend hohe Verdichtung und damit Härte der hintergreifenden Flächenteile erzielt.

Nach zusätzlichen das Werkzeug betreffenden Ausgestaltungen der Erfindung ist der Anschlag, der den Weg der radial nachgiebigen Wandabschnitte begrenzt, beispielsweise einteilig am Sockelteil der Matrize, angeordnet. Hierdurch wird in einfacher Weise die entsprechende Festigkeit erzielt. Erfindungsgemäß kann dieser Anschlag aber auch einstellbar oder verstellbar sein. Normalerweise wird jedoch die Matrize ausgetauscht, wenn der radiale Weg, beispielsweise bei einem anderen Einsatz, geändert wird. Aber auch eine Veränderung der Lage des Anschlags kann mit geringem Aufwand erzielt werden. Maßgebend ist, dass diese Ein- oder Verstellmöglichkeit gewährleistet, dass eine feste Verbindung zwischen Anschlag und Sockelteil besteht.
Erfindungsgemäß kann jedenfalls der Sockelteil aus einem Stück bestehen, in welchem Nuten und Bohrungen zur Aufnahme der nachgiebigen Wandabschnitte der Federn udgl. angeordnet sind. Hierdurch entsteht ein kompaktes, in die Werkzeugmaschine leicht einsetzbares Werkzeug.

Vorteilhafterweise dient die an sich bekannte der Arbeitsöffnung zugewandte Bodenfläche des Sockelteils als Auflage und zur radialen Führung der Wandabschnitte. Hierdurch wird vor allem vermieden, dass während des Arbeitsvorgangs und entsprechendem Verschieben der Wandabschnitte Spalten im Boden entstehen, in welche Material der verdrängten Plattenabschnitte dringen könnte, wodurch die erfindungsgemäß erzielte Kaltverhärtung in Frage gestellt sein könnte und außerdem mehrere Arbeitsgänge zur Herstellung des Verbindungspunkts erforderlich wären.

Nach einer zusätzlichen vorteilhaften Ausgestaltung des Werkzeugs ist der Stempel in an sich bekannter Weise (EP 0 720 695 B1) als verlorener Stempel in Form eines Nietes, einer Mutter, eines Bolzens odgl. ausgebildet und verbleibt nach Beendigung der Durchsetzfügung form- und/oder kraftschlüssig in der durch ihn bewirkten Tiefziehöffnung der Platte. Durch diesen Materialverbund entsteht eine zusätzliche Festigkeit der Verbindung vor allem dadurch, dass die Tiefziehöffnung formschlüssig ausgefüllt ist und eine Entknüpfung des Verbindungspunktes nicht mehr möglich ist. Bei dem bekannten verlorenen Stempel (EP 0 720 695 B) handelt es sich allerdings um einen Halbhohlniet mit dem zur Verbindung von zwei Blechen ein Blech durchstoßen wird, wonach eine künstliche Aufspreizung des Halbhohlnietes mit Hintergreiffunktion erfolgt. Im Gegensatz dazu wird bei der Erfindung der verlorene Stempel derart verarbeitet, dass zuerst beide Bleche ohne Durchtrennung tiefgezogen werden, um danach das tiefgezogene Material unter plastischer Verformung radial zu verdrängen. Die Verwendung eines Halbhohlnietes wäre erfindungsgemäß nicht möglich.
Nach einer zusätzlichen vorteilhaften Ausgestaltung der Erfindung ist in der radialen Mantelfläche des Stempels eine Ringnut zur Aufnahme des verdrängten Materials vorhanden, um dadurch die Verankerung dieses verlorenen Stempels in der Platte bzw. in der Tiefziehöffnung zu verbessern.

Nach einer zusätzlichen vorteilhaften Ausgestaltung der Erfindung weist der Stempel auf der der Bodenfläche zugewandten Stirnseite eine Erhebung auf. Durch diese Erhebung erfolgt, beispielsweise bei der Anwendung bei einem Niet, eine bessere Aufspreizung der Stirnseite und somit eine bessere Hinterschneidung des Fügepunktes.

Nach einer zusätzlichen vorteilhaften Ausgestaltung der Erfindung ist in der Bodenfläche des Sockelteils ein stirnseitig offener Ringkanal angeordnet. Durch einen solchen Ringkanal kann sich das stirnseitige Ende des verlorenen Stempels, insbesondere wenn er als Niet ausgebildet ist, besser aufspreizen, da das zu verdrängende Material eine entsprechende Aufnahme findet.

Nach einer zusätzlichen vorteilhaften Ausgestaltung der Erfindung ist auf der Bodenfläche des Sockelteils in an sich bekannter Weise (EP 0 720 695 B1) eine zentralsymmetrische Erhebung vorhanden. Diese Erhebung schließt nicht aus, dass beispielsweise zentralsymmetrisch zu ihr in der Bodenfläche ein Ringkanal angeordnet ist. Eine solche Erhebung zwingt das Stempelmaterial sich aufzuspreizen, wobei dieses Aufspreizen meist nach dem Tiefziehvorgang stattfindet.

### Zeichnung

Ausführungsbeispiele des Gegenstandes der Erfindung sind mit Werkstückvarianten in der Zeichnung dargestellt und werden im folgenden näher beschrieben.

Es zeigen:
- Fig. 1: ein erfindungsgemäßes Werkzeug vereinfacht und im Teillängsschnitt dargestellt, entsprechend der Schnittlinie I-I in Fig. 2;
- Fig. 2: eine Draufsicht auf die Matrize gemäß dem Pfeil II in Fig. 1;
- Fig. 3: eine perspektivische Ansicht auf eine Variante des Sockelteils der Matrize;
- Fig. 4: eine Ansicht eines mit diesem Werkzeug hergestellten Verbindungspunktes;
- Fig. 5: eine perspektivische Ansicht eines Sockelteils entsprechend Fig. 3 mit einer Erhebung auf der Bodenfläche;
- Fig. 6: eine Variante des Stempels [in Seitenansicht] mit einer gewölbten Stirnfläche;
- Fig. 7: ein "verlorener Stempel" in perspektivischer Ansicht mit eingesenkten Stirnseiten und
- Fig. 8: ein Teilschnitt durch ein Werkstück mit "verlorenem Stempel".

### Beschreibung des Ausführungsbeispiels

In Fig. 1 und 2 ist ein Ausführungsbeispiel eines erfindungsgemäßen Werkzeuges dargestellt, ohne die an sich in vielfältiger Weise bekannte Werkzeugmaschine für das Durchsetzfügen von Blechen bzw. das Verbinden von Bolzen, Muttern odgl. mit einer Platte, wobei hier insbesondere kein Durchstanzen der Platte stattfindet, sondern ein Tiefziehen mit nachträglichem Verquetschen des tiefgezogenen Materials.

Bei diesem Werkzeug handelt es sich einerseits um einen von der Werkzeugmaschine angetriebenen Stempel 1, der oberhalb von zwei miteinander zu verbindenden Metallplatten 2 und 3 und gegenüber einer Arbeitsöffnung 4 einer mehrteiligen Matrize 5 angeordnet ist. Stempel 1 und Matrize 5 werden für ihre Arbeit in die Werkzeugmaschine eingesetzt, wobei zur Durchführung der Durchsetzfügeverbindung der Stempel 1 nach Einlegen der Metallplatten 2 und 3, in Richtung des Doppelpfeiles V betätigt wird. Bei dem nach unten gerichteten Arbeitshub werden die Metallplatten 2 und 3 zuerst in die Arbeitsöffnung 4 tiefgezogen und danach nach Erhöhung der Antriebskraft des Stempels 1 auf der Bodenfläche 9 der Arbeitsöffnung 4 radial nach außen gequetscht, wobei das verdrängte Material der durch den Stempel 1 zuerst tiefgezogenen und danach verquetschten Flächenteile der Metallplatten 2 und 3 die stehen gebliebenen Abschnitte der Metallplatten 2 und 3 in bekannter Weise hintergreifen und dadurch die Verbindung der Platten bewirken.

Statt dem dargestellten Verfahren, bei dem der Stempel 1 nach Herstellung der Verbindung der Platten 2 und 3 aus der Arbeitsöffnung 4 entsprechend dem Pfeil V wieder herausgezogen wird, kann erfindungsgemäß der Stempel als verlorener Stempel ausgebildet sein, d. h. er wird, wie nicht näher dargestellt, den Platten 2 und 3, sowie der Arbeitsöffnung 4 vorgelagert und danach durch einen Pressstempel für den Tiefziehvorgang in die Platten 2 und 3 eingepresst. Ein solcher verlorener Stempel ist entweder als Niet ausgebildet, der vor allem dazu dient, ein Ausknöpfen der tiefgezogenen und verquetschten Plattenanteile zu erreichen oder er kann als Gewindebolzen, bzw. entsprechend ausgebildete Mutter gestaltet sein, die dann beispielsweise zur Befestigung anderer Teile an einer Platte dienen. Maßgebend ist für die Erfindung, wie dieser Stempel (Tiefziehquetschstempel, als verlorener Stempel in Form von Niet, Bolzen, Mutter odgl.) im ersten Arbeitsgang das Plattenmaterial tiefzieht, um es danach in radialer Richtung zu verquetschen.

Die Arbeitsöffnung 4 der Matrize 5 wird radial durch vier feststehende Wandabschnitte 7 bzw. vier nachgiebige Wandabschnitte 8 sowie eine Bodenfläche 9 begrenzt, auf welcher die Wandabschnitte 8 zwischen den Wandabschnitten 7 radial verschiebbar sind. Die Wandabschnitte 8 weisen dafür eine Höhe auf, die der Tiefe der Arbeitsöffnung 4 entspricht. Die Wandabschnitte 8 sind durch Blattfedern 10 in Richtung Arbeitsöffnung 4 belastet. Der Weg dieser Wandabschnitte 8 ist erfindungsgemäß durch Anschläge 11 begrenzt.

Dieses Grundprinzip von Stempel und Matrize kann in unterschiedlichster Weise gestaltet sein, wobei Anschläge 11 entscheidend für die erfinderische Funktion sind. Nach dem Tiefziehvorgang der Metallplatten 2 und 3 beim ersten Hub des Stempels 1 in die Arbeitsöffnung 4 erfahren die über die erste obere Kante der Arbeitsöffnung 4 tiefgezogenen Plattenabschnitte dieser Metallplatten 2 und 3 eine entsprechende Verdünnung bzw. ein topfartiges Ineinanderstülpen. Beim nachfolgenden zweiten Hub des Stempels 1 wird von den auf dem Sockelteil 6 aufliegenden tiefgezogenen Plattenabschnitten Material radial nach außen verdrängt, wobei das verdrängte Material nur dorthin fließen kann, wo die radial beweglichen Wandabschnitte 8 vorhanden sind. Diese werden dann entgegen der Kraft der Blattfedern 10, die allerdings keinerlei formende Kräfte auf das verdrängte Material ausüben, verschoben, bis diese Wandabschnitte 8 auf die Anschläge 11 stoßen. Da der Verdrängungs- und Quetscharbeitsvorgang noch nicht beendet ist, wird danach das verquetschte Material, und zwar nach durch die fortgesetzte Verdrängung erheblicher Erhöhung der Presskraft, stärker verdichtet, was zu einer Kaltverhärtung dieses verdrängten Materials der Plattenabschnitte führt und damit zu einer Erhöhung der Festigkeit von über 30% gegenüber solchen lediglich radial querverdrängten Materialien. Da diese verdrängten Abschnitte die Metallplatten 2 und 3 erheblich hintergreifen, was insbesondere auch durch die Nachgiebigkeit der Wandabschnitte 8 gefördert wird, entsteht hier ein Verbindungspunkt mit außerordentlich hoher Festigkeit. Nach Zurückfahren des Stempels 1, bzw. des Pressstößels und Entnahme des Werkstücks werden die Wandabschnitte 8 durch die Blattfedern 10 in die gezeigte Ausgangslage zurückgeschoben, so dass ein neuerlicher Arbeitsgang beginnen kann. Dadurch dass die Wandabschnitte 8 auf der dem Stempel 1 abgewandten Seite auf der ebenen Bodenfläche 9 des Sockelteils 6 verschiebbar sind, können problemlos hohe Hubkräfte von den Wandabschnitten 8 aufgenommen werden, ohne Nachteil für die Radialverschiebung. Damit die Wandabschnitte 8 eine entsprechende Radialführung erhalten, weisen sie zu den fixen Wandabschnitten 7 hin parallele Wandflächen 18 auf.

Wie besonders Fig. 3 und 4 entnehmbar, können je nach Bedarf in den nicht von den Wandabschnitten 8 überfahrenen Bodenabschnitten der Bodenfläche 9 Gestaltungen vorgenommen werden, die zu einer Verbesserung des Materialflusses bzw. der Verdichtung führen können. Wie beispielhaft in Fig. 3 gezeigt, ist in der Bodenfläche 9 des Sockelteils 6 ein Ringkanal 20 vorgesehen, der eine bessere Aufspreizung des tiefgezogenen und verquetschten Plattenmaterials bewirkt, d. h. das verdrängte Material kann besser entweichen. Der Vorteil, der sich durch einen derartigen Eingriff am Werkstück ergibt, ist Fig. 4 entnehmbar, in der anhand eines Ausschnitts des Werkstücks ein Verbindungspunkt von der Matrizenseite her gezeigt ist, mit einer dem Ringkanal 20 (Fig. 3) der Matrize zuzuordnenden Ringwulst 21 und den verquetschten Materialansammlungen 22, welche auf Grund der zugewandten Seiten der verschiebbaren Wandabschnitte, im Unterschied zum Ringwulst 21, gerade Begrenzungskanten 23 aufweisen.

Wie Fig. 5 entnehmbar ist, kann ein zentraler Bereich 24 der Bodenfläche 9 in Hubrichtung gewölbt sein, beispielsweise um eine zusätzliche Radialverquetschung der verdrängten Plattenabschnitte zu erzielen. Um diesen zentralen Bereich 24 herum kann ein Ringkanal vorhanden sein, wie er für sich in Fig. 3 gezeigt ist.

In Fig. 6 ist eine Variante des Stempels 1 in Seitenansicht dargestellt, bei der auf der Stirnseite eine Erhebung 13 angeordnet ist, durch die Plattenmaterial beim Quetschen radial nach außen verdrängt wird, wobei natürlich dies zu einer Verdünnung des Bodens des Verbindungspunktes führt. Auch hier wir ein Aufspreizen des Materials während des Quetschvorgangs gefördert.

In den Fig. 7 und 8 ist der Einsatz von "verlorenen Stempeln" gezeigt, die wie oben beschrieben nach Einlage ins Werkzeug mittels eines werkzeuggebundenen Pressstempels verarbeitet werden. Durch einen solchen "verlorenen Stempel" wird vor allem ein sich Ausknöpfen des Verbindungspunktes unterbunden.

In Fig. 7 ist ein als Niet 14 ausgebildeter "verlorener Stempel" dargestellt, bei dem beide Stirnseiten 15 trichterförmig nach innen gezogen sind. Durch diese trichterförmige Ausbildung fließt, insbesondere beim Quetschvorgang, das Material auseinander, wodurch besonders das Hintergreifen des stehen gebliebenen Materials durch dieses tiefgezogene und verquetschte Material verbessert wird. Durch die erfindungsgemäße Verhärtung auf Grund zusätzlicher Druckkräfte wird diese Wirkung untermauert.

In Fig. 8 ist im Schnitt dargestellt, wie ein solcher verlorener Stempel 16 in die Platten 2 und 3 nach dem Press- und Tiefziehvorgang eingebettet ist. Der durch den Niet 16 bewirkte Topf 17 in den Platten 2 und 3 weist in der Mitte eine Verjüngung auf, die durch den eingelagerten verlorenen Stempel 16 einen äußerst festen Verbund zwischen den Platten 2 und 3 bildet. Zudem liegt die freie Stirnseite dieses verlorenen Stempels 16 in der Ebene der Außenfläche der Platte 2.

### Bezugszahlenliste

- 1: Stempel
- 2: Metallplatte
- 3: Metallplatte
- 4: Arbeitsöffnung
- 5: Matrize
- 6: Sockelteil
- 7: fixe Wandabschnitte
- 8: verschiebbare Wandabschnitte
- 9: Bodenfläche
- 10: Blattfeder
- 11: Anschlag
- 12: Stirnseite von 1
- 13: Erhebung
- 14: Niet
- 15: Stirnseite von 14
- 16: verlorener Stempel
- 17: Verjüngung
- 18: Wandflächen von 8
- 20.: Ringkanal
- 21: Ringwulst
- 22: Materialansammlung
- 23: Begrenzungskante
- 24: zentraler Bereich

## Patentansprüche

1. Verfahren für eine Durchsetzfügeverbindung von Bauteilen wie z. B. Platten 3, Bolzen, Muttern odgl, mit mindestens einer Platte (2),
a) bei dem ein Stempel (1) odgl. Flächenbereiche dieser Platte (2, 3) in eine Matrizenöffnung (4) des Sockelteils (6) einer Matrize (5)
b) - zuerst ohne Durchtrennung der Platte tiefzieht und
c) - danach dieses tiefgezogene Plattenmaterial unter plastischer Verformung desselben zwischen Stempel (1) und Bodenfläche (9) der Matrize quer zur Achsrichtung (III) und entgegen der Kraft elastisch nachgiebiger Wandabschnitte (8) der Matrize (4) verdrängt,
d) - wobei zur Herstellung der Verbindung dieses radial verdrängte Plattenmaterial die nicht tiefgezogenen Bereiche der Platte (2) untergreift,
**dadurch gekennzeichnet,**
e) - **dass** zwischen den nachgiebigen Wandabschnitten (8) der Matrizenöffnung (4) fest mit dem Sockelteil (6) der Matrize (5) verbundene Wandabschnitte (7) vorhanden sind,
f) - dass die nachgiebigen Wandabschnitte (8) auf einer Fläche verschiebbar sind, die parallel zur Verschieberichtung verläuft und ununterbrochen in die Bodenfläche (9) übergeht und
g) - dass der radiale Weg der nachgiebigen Wandabschnitte (8) zur Erzielung einer Verdichtung und damit Verhärtung des verdrängten und dabei verquetschten Materials nach Zurücklegung einer vorbestimmten Strecke unnachgiebig (11) begrenzt ist.

2. Verfahren nach Anspruch 1,
**dadurch gekennzeichnet,**
**dass** die Begrenzung des radialen Weges, über den Umfang der Matrize (5) gesehen, unterschiedlich änderbar oder abwechselnd groß ist, so dass **dadurch** unterschiedliche Härten bei der Kaltverformung erzielbar sind.

3. Verfahren nach Anspruch 1 oder 2,
**dadurch gekennzeichnet,**
**dass** der Stempel (1), mindestens soweit er in die Matrizenöffnung (4) taucht, als verlorener Stempel (16) ausgebildet, nietartig und formschlüssig in der Eindringöffnung verbleibt.

4. Werkzeug mit Stempel (1) und Matrize (5),
zum Durchsetzfügeverbinden odgl. von Bauteilen wie z.B. Platten 3, Bolzen, Muttern odgl, mit mindestens einer Platte (2) und ohne Durchtrennung der Platte,
- mit einer an einem Sockelteil angeordneten Arbeitsöffnung (4) in der mehrteiligen Matrize (5),
- mit mehreren um die Arbeitsöffnung (4) radial angeordneten und beim Fügevorgang nach außen nachgiebig geführten Wandabschnitten (8) der Matrize (5),
- mit einer der Stirnseite des Stempels (1) gegenüber angeordneten, die Arbeitsöffnung (4) axial begrenzenden Bodenfläche (9) der Matrize (5) und
- mit mehreren auf den Umfang der Arbeitsöffnung (4) verteilten, unnachgiebig mit dem Sockelteil (6) verbundenen und zur radialen Führung der nachgiebigen Mantelteile (8) dienenden, mit dem Sockelteil (6) fest verbundenen Wandabschnitten (7) zwischen den nachgiebigen Wandabschnitten (8),
- insbesondere auch zur Durchführung des Verfahrens gemäß einem der Ansprüche 1 bis 3,
**dadurch gekennzeichnet,**
- **dass** der radiale Weg der Wandabschnitte (8) beim Fügevorgang der Matrize (5) durch einen unnachgiebig angeordneten Anschlag (11) begrenzt ist und
- **dass** der Anschlag (11) fest an dem Sockelteil (6) der Matrize (5) angeordnet ist.

5. Werkzeug nach Anspruch 4,
**dadurch gekennzeichnet,**
**dass** der Stempel (16) als verlorener Stempel in Form eines Nietes, einer Mutter, eines Bolzens odgl. ausgebildet ist, um nach Beendigung der Durchsetzfügung form- und/oder kraftschlüssig in der durch ihn mitbewirkten Tiefziehöffnung der Platte (2) zu verbleiben.

6. Werkzeug nach Anspruch 5,
**dadurch gekennzeichnet,**
**dass** der verlorene Stempel als Niet (14) ausgebildet ist und mindestens vor der Verarbeitung auf beiden Stirnseiten eine Einsenkung (15) aufweist.

7. Werkzeug nach Anspruch 5 oder 6,
**dadurch gekennzeichnet,**
**dass** in der radialen Mantelfläche des verlorenen Stempels (16) eine Ringnut zur Aufnahme verdrängten Materials vorhanden ist.

8. Werkzeug nach einem der Ansprüche 4 bis 7,
**dadurch gekennzeichnet,**
**dass** auf der der Bodenfläche (9) zugewandten Stirnseite (12) des Stempels eine Erhebung angeordnet ist.

9. Werkzeug nach einem der Ansprüche 4 bis 8,
**dadurch gekennzeichnet,**
**dass** in der Bodenfläche (9) des Sockelteils ein stirnseitig offener Ringkanal (20) angeordnet ist.

10. Werkzeug nach einem der Ansprüche 4 bis 9,
**dadurch gekennzeichnet, dass** auf der Bodenfläche (9) des Sockelteils eine zentralsymmetrische Erhebung (24) vorhanden ist.

## Claims

1. Method for a clinching connection of components, for example plates (3), bolts, nuts or similar, having at least one plate (2),
a) in which a punch (1) or similar
b) - firstly deep-draws flat regions of said plate (2, 3) into a die opening (4) of the base part (6) of a die (5) without cutting through the plate, and
c) - thereafter forces this deep-drawn plate material, under a process of plastic deformation of the same, between the punch (1) and base surface (9) of the die transversely to the axial direction (III) and against the force of elastically flexible wall sections (8) of the die (4),
d) - wherein to create the connection, said radially forced plate material engages the non-deep-drawn regions of the plate (2) from below,
**characterized in that**
e) - wall sections (7) that are rigidly connected to the base part (6) of the die (5) are present between the flexible wall sections (8) of the die opening (4),
f) - the flexible wall sections (8) can be displaced on a surface which is aligned parallel to the displacement direction and merges into the base surface (9) in an uninterrupted manner and
g) - in order to obtain a compression, and hence a hardening, of the displaced and thus squeezed material, the radial path of the flexible wall sections (8) is rigidly limited (11) after a pre-defined distance has been covered.

2. Method according to Claim 1,
**characterized in that**
the limiting of the radial path, viewed over the circumference of the die (5), can be varied by different amounts or varies in size, in such a way that different hardness values can be obtained during the cold forming process.

3. Method according to Claim 1 or 2,
**characterized in that**
the punch (1), at least as far as it penetrates into the die opening (4), is constructed in the form of a hidden punch (16) and remains in the manner of a rivet and with a positive-fit in the penetration opening.

4. Tool with punch (1) and die (5), for making a clinching connection of components, for example plates (3), bolts, nuts or similar, having at least one plate (2) and without cutting through the plate,
- having a working opening (4) arranged on a base part in the multi-part die (5),
- having multiple wall sections (8) of the die (5) arranged radially around the working opening (4) that are guided outwards in a flexible manner during the jointing process,
- having a base surface (9) of the die (5), arranged opposite to the front face of the punch (1) and axially bounding the working opening (4), and
- having multiple wall sections (7) between the flexible wall sections (8), distributed over the circumference of the working opening (4), some of which are inflexibly connected to the base part (6) and some of which, serving to radially guide the flexible surrounding parts (8), are rigidly connected to the base part (6),
- in particular for also carrying out the method according to any one of Claims 1 to 3,
**characterized in that**
- the radial path of the wall sections (8) during the jointing process of the die (5) is limited by a an inflexibly arranged stop (11) and
- that said stop (11) is rigidly attached to the base part (6) of the die (5).

5. Tool according to Claim 4,
**characterized in that**
the punch (16) is a hidden punch in the form of a rivet, a nut, a bolt or similar, in order to remain in the deep-drawn opening of the plate (2) formed by said punch in a positive-fitting or force-fitting manner after the completion of the clinching joint.

6. Tool according to Claim 5,
**characterized in that**
the hidden punch has the form of a rivet (14) and at least prior to the processing has an indentation (15) on both faces thereof.

7. Tool according to Claim 5 or 6,
**characterized in that**
an annular groove is present in the radial outer surface of the lost punch (16) for retaining the squeezed material.

8. Tool according to one of Claims 4 to 7,
**characterized in that**
an elevation is arranged on the front face (12) of the punch facing the base surface (9).

9. Tool according to one of Claims 4 to 8,
**characterized in that**
an annular channel (20), open on the front face, is arranged in the base surface (9) of the base part.

10. Tool according to one of Claims 4 to 9,
**characterized in that**
a centrally-symmetrical elevation (24) is present on the base surface (9) of the base part.

## Revendications

1. Procédé de sertissage de composants, comme par exemple des plaques (3), des boulons, des écrous ou similaire, avec au moins une plaque (2),
a) dans lequel un poinçon (1) ou similaire sur des zones de surface de cette plaque (2, 3) dans une ouverture de matrice (4) de la partie de socle (6) d'une matrice (5)
b) - emboutit d'abord sans sectionnement la plaque et
c) - refoule ensuite ce matériau de plaque embouti par l'effet d'une déformation plastique de celui-ci entre le poinçon (1) et la surface de base (9) de la matrice transversalement à la direction axiale (III) et des portions de paroi (8) flexibles de la matrice (4) élastiquement dans le sens contraire de la force,
d) - moyennant quoi afin d'établir la liaison, ce matériau de plaque refoulé radialement vient en prise par-dessous avec les portions non embouties de la plaque (2),
**caractérisé en ce que**
e) - entre les portions de paroi flexibles (8) de l'ouverture de matrice (4), des portions de paroi (7) reliées fixement à la partie de socle (6) de la matrice (5) sont présentes,
f) - les portions de paroi flexibles (8) peuvent être déplacées sur une surface, qui s' étend parallèlement à la direction de déplacement et aboutit de manière ininterrompue dans la surface de base (9) et
g) - le parcours radial des portions de paroi flexibles (8) est limité afin d'obtenir une étanchéité et donc un durcissement du matériau refoulé et donc écrasé après le remplacement d'une section prédéterminée non flexible (11).

2. Procédé selon la revendication 1,
**caractérisé en ce que**
la limitation du parcours radial, vu sur la circonférence de la matrice (5), peut être modifié différemment ou est de grandeur alternée, de telle sorte que de cette manière des duretés différentes lors de la déformation à froid puissent être obtenues.

3. Procédé selon la revendication 1 ou 2,
**caractérisé en ce que**
le poinçon (1), au moins dans la mesure où il plonge dans l'ouverture de matrice (4), est réalisé comme un poinçon perdu (16), de type rivet et reste par conjonction de forme dans l'ouverture de pénétration.

4. Outil avec poinçon (1) et matrice (5),
pour le sertissage ou similaire de composants, comme par exemple des plaques (3), des boulons, des écrous ou similaire, avec au moins une plaque (2) et sans sectionnement de la plaque
- comportant une ouverture de travail (4) disposée sur une partie de socle dans la matrice (5) en plusieurs parties,
- comportant plusieurs portions de paroi (8) de la matrice (5) disposées radialement autour de l'ouverture de travail (4) et guidées de manière flexible vers l'extérieur lors du processus d' assemblage,
- comportant une surface de base (9) de la matrice (5) disposée en vis-à-vis du côté avant du poinçon (1), délimitant axialement l'ouverture de travail (4) et
- comportant plusieurs portions de paroi (7) réparties sur la circonférence de l'ouverture de travail (4), reliées de manière non flexible à la partie de socle (6) et servant au guidage radial des parties de gaine (8) flexibles, fixement reliées à la partie de socle (6) entre les portions de paroi flexibles (8),
- notamment également pour mettre en oeuvre le procédé selon une des revendications 1 à 3,
**caractérisé en ce que**
- le parcours radial des portions de paroi (8) lors du processus d'assemblage de la matrice (5) est limité par une butée (11) disposée de manière non flexible et
- la butée (11) est disposée fixement sur la partie de socle (6) de la matrice (5).

5. Outil selon la revendication 4,
**caractérisé en ce que**
le poinçon (16) est réalisé comme un poinçon perdu sous la forme d'un rivet, d'un écrou, d'un boulon ou similaire, afin de rester dans l'ouverture d'emboutissage de la plaque (2) qu'il vient de produire par conjonction de forme et/ou de force après la fin du sertissage.

6. Outil selon la revendication 5,
**caractérisé en ce que**
le poinçon perdu est réalisé comme un rivet (14) et présente au moins avant le traitement un enfoncement (15) sur les deux côtés avant.

7. Outil selon la revendication 5 ou 6,
**caractérisé en ce que**
dans la surface de gaine radiale du poinçon perdu (16), une rainure annulaire est présente afin de recevoir le matériau refoulé.

8. Outil selon une des revendications 4 à 7,
**caractérisé en ce que**
sur les côtés avant (12) du poinçon tournés vers la surface de base (9), un bossage est disposé.

9. Outil selon une des revendications 4 à 8,
**caractérisé en ce que**
dans la surface de base (9) de la partie de socle, un canal annulaire (20) ouvert du côté avant est disposé.

10. Outil selon une des revendications 4 à 9,
**caractérisé en ce que** sur la surface de base (9) de la partie de socle, un bossage (24) symétrique par rapport au centre est présent.
